# EUROPÄISCHE PATENTSCHRIFT

(11) **EP 1 144 842 B1**
(45) Veröffentlichungstag und Bekanntmachung des Hinweises auf die Patenterteilung: **12.04.2006**
(21) Anmeldenummer: 00979425.6
(22) Anmeldetag: 12.10.2000
(51) Int. Cl.: F02M 47/02

(54) **INJEKTOR FÜR EIN KRAFTSTOFFEINSPRITZSYSTEM FÜR BRENNKRAFTMASCHINEN MIT IN DEN VENTILSTEUERRAUM RAGENDER DÜSENNADEL**
INJECTOR FOR A FUEL INJECTION SYSTEM FOR INTERNAL COMBUSTION ENGINES COMPRISING AN INJECTOR NEEDLE THAT PROJECTS INTO THE VALVE CONTROL SPACE
INJECTEUR POUR SYSTEME D'INJECTION DE CARBURANT POUR MOTEURS A COMBUSTION INTERNE, MUNI D'UN POINTEAU FAISANT SAILLIE DANS LA CHAMBRE DE COMMANDE DE SOUPAPE

(30) Priorität: 14.10.1999 DE 19949527
(43) Veröffentlichungstag der Anmeldung: 17.10.2001
(73) Patentinhaber: ROBERT BOSCH GMBH, 70442 Stuttgart (DE)
(72) Erfinder: BOECKING, Friedrich, 70499 Stuttgart (DE)
(86) Internationale Anmeldenummer: PCT/DE2000/003597
(87) Internationale Veröffentlichungsnummer: WO 2001/027463

(56) Entgegenhaltungen:
- EP-A- 0 333 097
- EP-A- 0 767 304
- WO-A-01/11219
- DE-A- 4 233 273
- DE-A- 19 802 495
- GB-A- 1 320 057
- US-A- 4 566 416

## Beschreibung

### Stand der Technik

Die Erfindung geht aus von einem Injektor für ein Kraftstoffeinspritzsystem für Brennkraftmaschinen mit einem eine Düsennadel steuernden Ventilsteuerraum.

Bekannt sind Injektoren, die von einem Magnetventil oder einem Piezoaktor gesteuert werden. Unabhängig von der Art der Steuerung lassen sich Verbesserungen hinsichtlich Emissions- und Verbrauchsverhalten sowie der Geräuschentwicklung der Brennkraftmaschine u.a. dadurch erreichen, dass die Steuerzeiten der Injektoren verringert werden. Verringerte Steuerzeiten bedeuten, dass die Bemessung der Einspritzmengen genauer erfolgt, und dass der Einspritzverlauf freier gestaltet werden kann. Schließlich sind bei modernen Brennkraftmaschinen und Kraftfahrzeugen die Platzverhältnisse zunehmend beengt, was kompakt bauende Injektoren erfordert.

Aus dem Stand der Technik, wie zum Beispiel der DE 198 02 495 A1, der EP 0 767 304 A1, der US 4, 566, 416 und der EP 0 333 097 A2, sind verschiedene Injektoren bekannt, bei denen der Ventilsteuerraum von der Düsennadel begrenzt ist und der Ventilsteuerraum in einem Ventilkörper angeordnet ist.

Nachteilig an diesen aus dem Stand der Technik bekannten Injektoren ist deren relativ großer Bauraumbedarf. Der Erfindung liegt somit die Aufgabe zugrunde, einen Injektor für ein Kraftstoffeinspritzsystem für Brennkraftmaschinen bereitzustellen, dessen Steuerzeiten verringert werden und dessen äußere Abmessungen besonders kompakt sind.

Aus der nachveröffentlichten WO 01/11219 A (Stand der Technik nach Art. 54 (3) EPÜ) ist ein Injektor bekannt bei dem die Düsennadel im Düsenkörper geführt wird.

Diese Aufgabe wird erfindungsgemäß bei einem Injektor nach dem Oberbegriff des Anspruchs 1 dadurch gelöst, dass der Ventilkörper in einen Druckraum ragt

Dieser Injektor hat den Vorteil, dass die Länge der Düsennadel deutlich verkürzt werden kann, was die Massenträgheit der bewegten Bauteile des Injektors verringert. Dadurch werden kurze Steuerzeiten ermöglicht. Außerdem kann der Ventilsteuerraum näher an die Einspritzdüse heranrücken, wodurch auch dünnere Düsennadeln möglich werden. Dieser Effekt trägt zu einer weiteren Verringerung der bewegten Massen innerhalb des Injektors bei.

Weiterhin ergibt sich bei dem erfindungsgemäßen Injektor eine deutliche Reduktion der Baugröße. Die DurchmesserVerhältnisse des erfindungsgemäßen Injektors entsprechen etwa denen einer Einspritzdüse nach dem Stand der Technik.

Außerdem kann bei der erfindungsgemäßen Ausführungsform des Injektors in geschlossenem Zustand keine Leckage auftreten, so dass auch kein Leckölabfluss vorgesehen werden muss.

Dadurch, dass der Ventilsteuerraum in einem Ventilkörper angeordnet ist, kann er einfach und kostengünstig hergestellt werden. Außerdem bleibt die Zahl der Dichtstellen gering.

Bei einer bevorzugten Ausführungsform ist zwischen Ventilkörper und Gehäuse ein kegeliger Dichtsitz vorhanden, so dass der Druckraum auf einfache Weise gegen die Umgebung abdichtet wird.

Um die Betriebssicherheit der Abdichtung des Druckraums zu verbessern, ist in weiterer vorteilhafter Ausgestaltung der Erfindung zwischen Deckel und Ventilkörper eine Tellerfeder eingespannt, die den Ventilkörper gegen den Dichtsitz presst.

Weitere Ergänzungen der Erfindung sehen vor, dass der Druckraum über einen Zulaufkanal mit einem Hochdruckkraftstoffspeicher in Verbindung steht, dass der Ventilsteuerraum über eine Zulaufdrossel mit einem Hochdruckkraftstoffspeicher mindestens mittelbar in Verbindung steht und dass der Ventilsteuerraum über eine Zulaufdrossel mit dem Druckraum in Verbindung steht, so dass die erforderlichen hydraulischen Verbindungen zwischen Ventilsteuerraum, Druckraum und Hochdruckkraftstoffspeicher auf einfache Weise realisierbar sind.

In Ergänzung der Erfindung ist weiterhin vorgesehen, dass der Ventilsteuerraum über einen Ablaufkanal, eine Ablaufdrossel und ein Steuerventil, insbesondere ein 2/2-Steuerventil oder ein 2/3-Steuerventil, mit einem Kraftstoffrücklauf verbindbar ist, so dass durch Öffnen des Steuerventils der Druck im Ventilsteuerraum verringert werden kann. Infolgedessen gibt die Düsennadel den Dichtsitz frei und die Einspritzung beginnt.

Eine Variante der Erfindung sieht vor, dass der Ablaufkanal und eine Ablaufdrossel in dem Ventilkörper angeordnet sind, so dass eine weitere Verringerung des erforderlichen Bauraums erzielt wird.

Weitere Ausgestaltungen der Erfindung sehen vor, dass in dem Druckraum eine sich gegen den Ventilkörper und eine mindestens mittelbar gegen die Düsennadel abstützende Schließfeder vorhanden ist, dass sich die Schließfeder gegen einen Absatz der Düsennadel abstützt oder dass in dem Ventilsteuerraum eine sich gegen den Injektor und gegen die Düsennadel abstützende Schließfeder vorhanden ist, so dass bei fehlendem Druck des Kraftstoffs der Injektor stets geschlossen wird und somit der unkontrollierte Abfluss von Kraftstoff in den Brennraum verhindert wird.

Bei einer Ausführungsform der Erfindung ist vorgesehen, dass der Durchmesser der Stirnfläche der Düsennadel größer als der Durchmesser der Dichtlinie zwischen Düsennadel und einem Düsennadelsitz ist, so dass bei gleichem Druck im Ventilsteuerraum und Druckraum die resultierende hydraulische Kraft stets ein Schließen des Injektors bewirkt.

In Ergänzung der Erfindung ist vorgesehen, dass das Steuerventil von einem Piezoaktor betätigt wird, so dass die Steuerzeiten des erfindungsgemäßen Injektors weiter verringert werden.

Die eingangs genannte Aufgabe wird auch gelöst durch ein Kraftstoffeinspritzsystem für Brennkraftmaschinen mit den Merkmalen des nebengeordneten Anspruchs 14.

Bei einer Variante der Erfindung weist das Kraftstoffeinspritzsystem einen Hochdruckkraftstoffspeicher auf, so dass die erfindungsgemäßen Vorteile des Injektors auch Common-Rail-Kraftstoffeinspritzsystemen zugute kommen.

Weitere Vorteile und vorteilhafte Ausgestaltungen der Erfindung sind der nachfolgenden Beschreibung, der Zeichnung und den Ansprüchen entnehmbar.

Ein Ausführungsbeispiel des Gegenstands der Erfindung ist in der Zeichnung dargestellt und im Folgenden näher beschrieben.

Die Zeichnung zeigt einen Querschnitt durch einen erfindungsgemäßen Injektor. Über einen Hochdruckanschluss 1 wird der nicht dargestellte Kraftstoff durch einen Zulaufkanal 3 in einen Druckraum 5 einer Einspritzdüse 7 geleitet. Der Kraftstoff stammt aus dem nicht dargestellten Hochdruckkraftstoffspeicher (Common-Rail) und hat dessen Druck. Über eine Zulaufdrossel 8 ist ein Ventilsteuerraum 9 mit dem Druckraum 5 verbunden. Über ein nur angedeutetes Steuerventil 11 kann der Ventilsteuerraum 9 mit einem nicht dargestellten drucklosen Kraftstoffrücklauf verbunden werden. Zwischen Ventilsteuerraum 9 und Steuerventil 11 sind ein Ablaufkanal 13 und eine Ablaufdrossel 14 angeordnet.

Ein Gehäuse 15 des Injektors ist durch eine Überwurfmutter 16 mit einem Deckel 17 verbunden. Der Deckel 17 fixiert außerdem einen in den Druckraum 5 ragenden Ventilkörper 19. In dem Ventilkörper 19 ist eine Führungsbohrung 20 mit dem Durchmesser *d*₂ für eine Düsennadel 21 vorhanden. Der in dem Ventilkörper 19 angeordnete Ventilsteuerraum 9 wird von einer Stirnfläche 23 der Düsennadel begrenzt.

Zwischen Ventilkörper 19 und Gehäuse 15 ist ein kegeliger Dichtsitz 25 vorhanden, welcher den Druckraum 5 gegen die Umgebung abdichtet. Eine zwischen Deckel 17 und Ventilkörper 19 eingespannte Tellerfeder 26 presst den Ventilkörper 19 permanent und mit konstanter Kraft gegen den Dichtsitz 25.

Die Düsennadel 21 verhindert, dass der unter Druck stehende Kraftstoff zwischen den Einspritzungen aus der Einspritzdüse 7 durch ein Spritzloch 27 in den nicht dargestellten Brennraum fließt. Dies geschieht, indem die Düsennadel 21 in einen Düsennadelsitz 29 gepresst wird und somit den Zulaufkanal 3 gegen den nicht dargestellten Brennraum abdichtet. Dabei bildet sich zwischen Düsennadel 21 und Düsennadelsitz 29 eine kreisförmige Dichtlinie. Der Durchmesser der Dichtlinie ist mit *d*₁ bezeichnet.

Zwischen einem Absatz 31 der Düsennadel 21 und dem Ventilkörper 19 ist eine Schließfeder 33 vorhanden. Sie sorgt dafür, dass die Düsennadel 21 immer geschlossen ist, wenn der Kraftstoff keinen Überdruck hat.

Bei geschlossenem Steuerventil 11 herrscht sowohl im Ventilsteuerraum 9 als auch im Druckraum 5 der gleiche Druck. Dieser Druck übt über die Stirnfläche 23 eine in Richtung des Düsennadelsitzes 29 auf die Düsennadel 21 wirkende hydraulische Kraft aus. Der gleiche Druck übt auf die von den Durchmessern *d*₁ und *d*₂ begrenzte Ringfläche eine in entgegengesetzter Richtung wirkende hydraulische Kraft auf die Düsennadel 21 aus. Die resultierende hydraulische Kraft wirkt in Richtung des Düsennadelsitzes 29 auf die Düsennadel 21, da die Stirnfläche 23 größer als die von den Durchmessern *d*₁ und *d*₂ begrenzte Ringfläche ist.

Die Einspritzdüse 5 öffnet, wenn das Steuerventil 11 geöffnet wird und in Folge dessen der Druck im Ventilsteuerraum 9 zusammenbricht. In diesem Fall wirkt die resultierende hydraulische Kraft in Richtung des Steuerventils 11 und hebt die Düsennadel 21 vom Düsennadelsitz 29 ab. Damit kann der Kraftstoff aus dem Druckraum 5 über das Spritzloch 27 in den Brennraum strömen und die Einspritzung beginnt.

Wenn das Steuerventil 11, welches als 2/2-Steuerventil oder als 2/3-Steuerventil ausgeführt sein kann, wieder schließt, baut sich im Ventilsteuerraum 9 wieder ein Hochdruck auf, der gleich dem Druck im Druckraum 5 ist, so dass die resultierende hydraulische Kraft die Düsennadel 21 wieder in den Düsennadelsitz 29 presse und die Einspritzung beendet.

Besonders vorteilhaft an dem erfindungsgemäßen Injektor ist, dass er sehr kompakt baut. Der Durchmesser eines erfindungsgemäßen Injektors entspricht dem einer Einspritzdüse nach dem derzeitigen Stand der Technik. Außerdem sind die Massen der bewegten Teile sehr gering, da ein Ventilkolben und eine Druckstange entfallen können und die Düsennadel sehr geringe Abmessungen aufweist. Dies führt zu sehr geringen Steuerzeiten des Injektors, die vor allem in Verbindung mit einem Piezo-Aktor betätigten Steuerventil 11 voll ausgenutzt werden können. Beispielsweise können geringste Voreinspritzmengen realisiert werden. Die geringe Zahl der Bauteile führt auch zu Kostenvorteilen bei der Herstellung. Schließlich treten auch keine Leckageverluste auf.

## Patentansprüche

1. Injektor für ein Kraftstoffeinspritzsystem für Brennkraftmaschinen mit einem eine Düsennadel (21) steuernden Ventilsteuerraum (9), wobei der Ventilsteuerraum (9) von einer Stirnfläche (23) der Düsennadel (21) begrenzt wird, und wobei der Ventilsteuerraum (9) in einem separaten Ventilkörper (19) angeordnet ist, wobei die Düsennadel (21) in einer Führungsbohrung (20) des Ventilkörpers (19) geführt ist, **dadurch gekennzeichnet, dass** der Ventilkörper (19) in einen Druckraum ragt.

2. Injektor nach Anspruch 1, **dadurch gekennzeichnet, dass** zwischen Ventilkörper (19) und Gehäuse (15) ein kegeliger Dichtsitz (25) vorhanden ist, und dass der Dichtsitz (25) den Druckraum 5 gegen die Umgebung abdichtet.

3. Injektor nach Anspruch 2, **dadurch gekennzeichnet, dass** zwischen Deckel (17) und Ventilkörper (19) eine Tellerfeder (26) eingespannt ist, und dass die Tellerfeder (26) den Ventilkörper (19) gegen den Dichtsitz (25) presst.

4. Injektor nach einem der vorhergehenden Ansprüche, **dadurch gekennzeichnet, dass** der Druckraum (5) über einen Zulaufkanal (3) mit einem Hochdruckkraftstoffspeicher in Verbindung steht.

5. Injektor nach einem der vorhergehenden Ansprüche, **dadurch gekennzeichnet, dass** der Ventilsteuerraum (9) über eine Zulaufdrossel (8) mit einem Hochdruckkraftstoffspeicher mindestens mittelbar in Verbindung steht.

6. Injektor nach einem der vorhergehenden Ansprüche, **dadurch gekennzeichnet, dass** der Ventilsteuerraum (9) über eine Zulaufdrossel (8) mit dem Druckraum (5) in Verbindung steht.

7. Injektor nach einem der vorhergehenden Ansprüche, **dadurch gekennzeichnet, dass** der Ventilsteuerraum (9) über einen Ablaufkanal (13), eine Ablaufdrossel (14) und ein Steuerventil (11), insbesondere ein 2/2-Steuerventil (11) oder ein 2/3-Steuerventil (11), mit einem Kraftstoffrücklauf verbindbar ist.

8. Injektor nach einem der vorhergehenden Ansprüche, **dadurch gekennzeichnet, dass** der Ablaufkanal (13) und eine Ablaufdrossel (14) in dem Ventilkörper (19) angeordnet sind.

9. Injektor nach einem der Ansprüche 2 bis 8, **dadurch gekennzeichnet, dass** in dem Druckraum (5) eine sich gegen den Ventilkörper (19) und eine mindestens mittelbar gegen die Düsennadel (21) abstützende Schließfeder (33) vorhanden ist.

10. Injektor nach Anspruch 9, **dadurch gekennzeichnet, dass** sich die Schließfeder (33) gegen einen Absatz (31) der Düsennadel (21) abstützt.

11. Injektor nach einem der Ansprüche 1 bis 9, **dadurch gekennzeichnet, dass** in dem Ventilsteuerraum (9) eine sich gegen den Injektor und gegen die Düsennadel (21) abstützende Schließfeder (33) vorhanden ist.

12. Injektor nach einem der vorhergehenden Ansprüche, **dadurch gekennzeichnet, dass** der Durchmesser (d_{z}) der Stirnfläche (23) der Düsennadel (21) größer als der Durchmesser (d₁) der Dichtlinie zwischen Düsennadel (21) und einem Düsennadelsitz (29) ist.

13. Injektor nach einem der vorhergehenden Patentansprüche, **dadurch gekennzeichnet, dass** das Steuerventil (11) von einem Piezoaktor betätigt wird.

14. Kraftstoffeinspritzsystem für Brennkraftmaschinen mit einer Hochdruckkraftstoffpumpe und mit mindestens einem Injektor mit einem eine Düsennadel (21) steuernden Ventilsteuerraum (9), wobei der Ventilsteuerraum (9) von einer Stirnfläche (23) der Düsennadel (21) begrenzt wird, und wobei der Ventilsteuerraum (9) in einem Ventilkörper (19) angeordnet ist, wobei die Düsennadel (21) in einer Führungsbohrung (20) des Ventilkörpers (19) geführt ist, **dadurch gekennzeichnet, dass** der Ventilkörper (19) in einen Druckraum ragt.

15. Kraftstoffeinspritzsystem nach Anspruch 14, **dadurch gekennzeichnet, dass** zwischen Ventilkörper (19) und Gehäuse (15) ein kegeliger Dichtsitz (25) vorhanden ist, und dass der Dichtsitz (25) den Druckraum 5 gegen die Umgebung abdichtet.

16. Kraftstoffeinspritzsystem nach Anspruch 15, **dadurch gekennzeichnet, dass** zwischen Deckel (17) und Ventilkörper (19) eine Tellerfeder (26) eingespannt ist, und dass die Tellerfeder (26) den Ventilkörper (19) gegen den Dichtsitz (25) presst.

17. Kraftstoffeinspritzsystem nach einem der Ansprüche 14 bis 16, **dadurch gekennzeichnet, dass** das Kraftstoffeinspritzsystem einen Hochdruckkraftstoffspeicher aufweist.

## Claims

1. Injector for a fuel injection system for internal combustion engines having a valve control space (9) which controls a nozzle needle (21), the valve control space (9) being delimited by an end surface (23) of the nozzle needle (21), and the valve control space (9) being arranged in a separate valve body (19), the nozzle needle (21) being guided in a guide hole (20) of the valve body (19), **characterized in that** the valve body (19) protrudes into a pressure space.

2. Injector according to Claim 1, **characterized in that** a conical sealing seat (25) is present between the valve body (19) and a housing (15), and **in that** the sealing seat (25) seals off the pressure space (5) from the environment.

3. Injector according to Claim 2, **characterized in that** a plate spring (26) is clamped between a cover (17) and the valve body (19), and **in that** the plate spring (26) presses the valve body (19) against the sealing seat (25).

4. Injector according to one of the preceding claims, **characterized in that** the pressure space (5) is connected to a high pressure fuel store via an inlet duct (3).

5. Injector according to one of the preceding claims, **characterized in that** the valve control space (9) is at least indirectly connected to a high pressure fuel store via an inlet throttle (8).

6. Injector according to one of the preceding claims, **characterized in that** the valve control space (9) is connected to the pressure space (5) via an inlet throttle (8).

7. Injector according to one of the preceding claims, **characterized in that** the valve control space (9) can be connected to a fuel return line via an outlet duct (13), an outlet throttle (14) and a control valve (11), in particular a 2/2 control valve (11) or a 2/3 control valve (11).

8. Injector according to one of the preceding claims, **characterized in that** the outlet duct (13) and an outlet throttle (14) are arranged in the valve body (19).

9. Injector according to one of Claims 2 to 8, **characterized in that** a closing spring (33), which rests on the valve body (19) and which rests at least indirectly on the nozzle needle (21), is present in the pressure space (5).

10. Injector according to Claim 9, **characterized in that** the closing spring (33) rests on a shoulder (31) of the nozzle needle (21).

11. Injector according to one of Claims 1 to 9, **characterized in that** a closing spring (33), which rests on the injector and on the nozzle needle (21), is present in the valve control space (9).

12. Injector according to one of the preceding claims, **characterized in that** the diameter (d₂) of the end surface (23) of the nozzle needle (21) is greater than the diameter (d₁) of the sealing line between the nozzle needle (21) and a nozzle needle seat (29).

13. Injector according to one of the preceding claims, **characterized in that** the control valve (11) is actuated by a piezoelectric actuator.

14. Fuel injection system for internal combustion engines having a high pressure fuel pump and having at least one injector with a valve control space (9) which controls a nozzle needle (21), the valve control space (9) being delimited by an end surface (23) of the nozzle needle (21), and the valve control space (9) being arranged in a valve body (19), the nozzle needle (21) being guided in a guide hole (20) of the valve body (19), **characterized in that** the valve body (19) protrudes into a pressure space.

15. Fuel injection system according to Claim 14, **characterized in that** a conical sealing seat (25) is present between the valve body (19) and the housing (15), and **in that** the sealing seat (25) seals off the pressure space (5) from the environment.

16. Fuel injection system according to claim 15, **characterized in that** a plate spring (26) is clamped between the cover (17) and the valve body (19), and **in that** the plate spring (26) presses the valve body (19) against the sealing seat (25).

17. Fuel injection system according to one of Claims 14 to 16, **characterized in that** the fuel injection system has a high pressure fuel store.

## Revendications

1. Injecteur pour un système d'injection de carburant pour moteurs à combustion interne, comprenant une chambre de commande de soupape (9) qui commande une aiguille d'injection (21), dans lequel la chambre de commande de soupape (9) est délimitée par une face frontale (23) de l'aiguille d'injection (21), et la chambre de commande de soupape (9) est disposée dans un corps de soupape (19) séparé, l'aiguille d'injection (21) étant guidée dans un alésage de guidage (20) du corps de soupape (19),
**caractérisé en ce que**
le corps de soupape (19) pénètre dans une chambre de pression.

2. Injecteur selon la revendication 1,
**caractérisé en ce qu'**
un siège d'étanchéité (25) conique prévu entre le corps de soupape (19) et le boîtier (15), rend étanche la chambre de pression (5) par rapport à l'environnement.

3. Injecteur selon la revendication 2,
**caractérisé en ce qu'**
une rondelle Belleville (26) enserrée, entre le couvercle (17) et le corps de soupape (19) presse le corps de soupape (19) contre le siège d'étanchéité (25).

4. Injecteur selon l'une quelconque des revendications précédentes,
**caractérisé en ce que**
la chambre de pression (5) est en communication avec un accumulateur de carburant haute pression par l'intermédiaire d'un canal d'alimentation (3).

5. Injecteur selon l'une quelconque des revendications précédentes,
**caractérisé en ce que**
la chambre de commande de soupape (9) est en communication, au moins indirectement, avec un accumulateur de carburant haute pression par l'intermédiaire d'un étranglement d'entrée (8).

6. Injecteur selon l'une quelconque des revendications précédentes,
**caractérisé en ce que**
la chambre de commande de soupape (9) est en communication avec la chambre de pression (5) par l'intermédiaire d'un étranglement d'entrée (8).

7. Injecteur selon l'une quelconque des revendications précédentes,
**caractérisé en ce que**
la chambre de commande de soupape (9) peut être reliée à un retour de carburant par l'intermédiaire d'un canal de sortie (13), un étranglement de sortie (14) et une soupape de commande (11), en particulier une soupape de commande 2/2 (11) ou une soupape de commande 2/3 (11).

8. Injecteur selon l'une quelconque des revendications précédentes,
**caractérisé en ce que**
le canal de sortie (13) et l'étranglement de sortie (14) sont disposés dans le corps de soupape (19).

9. Injecteur selon l'une quelconque des revendications 2 à 8,
**caractérisé en ce qu'**
un ressort de fermeture (33) prévu dans la chambre de pression (5), prend appui contre le corps de soupape (19) et au moins indirectement contre l'aiguille d'injection (21).

10. Injecteur selon la revendication 9,
**caractérisé en ce que**
le ressort de fermeture (33) prend appui contre un talon (31) de l'aiguille d'injection (21).

11. Injecteur selon l'une quelconque des revendications 1 à 9,
**caractérisé en ce qu'**
un ressort de fermeture (33) prévu dans la chambre de commande de soupape (9) prend appui contre l'injecteur et l'aiguille d'injection (21).

12. Injecteur selon l'une quelconque des revendications précédentes,
**caractérisé en ce que**
le diamètre (d_{z}) de la surface frontale (23) de l'aiguille d'injection (21) est supérieur au diamètre (d₁) de la ligne d'étanchéité entre l'aiguille d'injection (21) et un siège d'aiguille d'injection (29).

13. Injecteur selon l'une quelconque des revendications précédentes,
**caractérisé en ce que**
la soupape de commande (11) est actionnée par un actionneur piézo-électrique.

14. Système d'injection de carburant pour moteurs à combustion interne, comprenant une pompe à carburant haute pression et au moins un injecteur avec une chambre de commande de soupape (9) qui commande une aiguille d'injection (21), dans lequel la chambre de commande de soupape (9) est délimitée par une surface frontale (23) de l'aiguille d'injection (21) et la chambre de commande de soupape (9) est disposée dans un corps de soupape (19), l'aiguille d'injection (21) est guidée dans un alésage de guidage (20) du corps de soupape (19),
**caractérisé en ce que**
le corps de soupape (19) pénètre dans une chambre de pression.

15. Système d'injection de carburant selon la revendication 14,
**caractérisé en ce qu'**
un siège d'étanchéité (25) conique prévu entre le corps de soupape (19) et le boîtier (15), rend étanche la chambre de pression (5) par rapport à l'environnement.

16. Système d'injection de carburant selon la revendication 15,
**caractérisé en ce qu'**
une rondelle Belleville (26) enserrée entre le couvercle (17) et le corps de soupape (19), presse le corps de soupape (19) contre le siège d'étanchéité (25).

17. Système d'injection de carburant selon l'une quelconque des revendications 14 à 16,
**caractérisé en ce que**
le système d'injection de carburant présente un accumulateur de carburant haute pression.
